# EUROPÄISCHE PATENTSCHRIFT

(11) **EP 0 319 843 B1**
(45) Veröffentlichungstag und Bekanntmachung des Hinweises auf die Patenterteilung: **23.09.1992**
(21) Anmeldenummer: 88120049.7
(22) Anmeldetag: 01.12.1988
(51) Int. Cl.: B31B 11/00

(54) **Vorrichtung zum Aufrichten eines Faltschachtel-Zuschnittes**
Device for erecting a folding box blank
Dispositif pour relever des flans de boîte

(30) Priorität: 03.12.1987 DE 3740920
(43) Veröffentlichungstag der Anmeldung: 14.06.1989
(73) Patentinhaber: 4P Nicolaus Kempten GmbH, D-87437 Kempten (DE)
(72) Erfinder: de Schryder, Marc, F-60480 Froissy (FR)
(74) Vertreter: Hutzelmann, Gerhard

(56) Entgegenhaltungen:
- CH-A- 379 396
- FR-A- 1 186 467
- FR-A- 1 437 651
- FR-A- 1 478 568
- FR-A- 2 179 488
- FR-A- 2 206 745
- US-A- 2 764 070

## Beschreibung

Die Erfindung bezieht sich gemäß Oberbegriff des Anspruchs 1 auf eine Vorrichtung zum Aufrichten eines Faltschachtel-Zuschnittes, von dem ein Abschnitt wenigstens annähernd U-förmig gefaltet wird und der zwei Reihen einander überdeckender Lappen aufweist (siehe z.B. auch CH-A-379.396).

Der Erfindung liegt die Aufgabe zugrunde, eine Vorrichtung zu schaffen, mit der auf einfache Weise ein derartiger Faltschachtel-Zuschnitt aufgerichtet und verbunden werden kann.
Diese Aufgabe wird erfindungsgemäß durch die im Kennzeichen des Anspruchs 1 angegebenen Merkmale gelöst.
Das verhältnismäßig komplizierte Auffalten des U-förmigen Abschnittes, bei dem gleichzeitig die Lappen zur gegenseitigen Überdeckung gebracht werden müssen, kann mit dieser Vorrichtung einfach und rationell, d.h. in einem einzigen Arbeitsgang vorgenommen werden.

Sehr vorteilhaft ist es dabei, wenn die beiden Dornräder axial hintereinander angeordnet sind und verschiedene, der Größe der Lappen und deren Auslenkung angepaßte Dornhöhen aufweisen.

In der Zeichnung ist die Erfindung anhand eines Ausführungsbeispiels veranschaulicht. Dabei zeigen:
- Fig. 1: einen Abschnitt eines Kartonzuschnittes, der mit Rillinien versehen ist, um die er U-förmig gefaltet werden soll,
- Fig. 2: eine Draufsicht auf eine Vorrichtung mit zwei Dornrädern, die von oben auf Lappen des Kartonzuschnittes drücken
- Fig. 3: eine Stirnansicht der Dornräder
- Fig. 4: eine Seitenansicht der Vorrichtung
- Fig. 5: eine Teilansicht der Vorrichtung mit dem Ablauf der U-förmigen Faltung und
- Fig. 6: den fertig gefalteten Abschnitt innerhalb der Vorrichtung.

Mit 1 ist in Fig. 1 ein flachliegender Kartonzuschnitt bezeichnet, der vier Faltlinien 2,3,4 und 5 aufweist, um welche ein Teil des Kartonzuschnittes 1 U-förmig gefaltet werden soll.
Die Faltlinien 3,4 und 5 sind durch U-förmige Schnittlinien 6 unterbrochen, wodurch die Lappen 7 gebildet sind. Darüber hinaus ist die Faltlinie 2 durch halbkreisförmige Schnittlinien 8 unterbrochen, durch die entsprechende Lappen 9 ausgestanzt sind.

In den Fig. 2,3 und 4 sind zwei Dornräder 10 und 11 dargestellt, die jeweils mit vier Dornen ausgerüstet sind. Die Dorne des größeren Dornrades 11 drücken gegen die Lappen 7 mit der U-förmigen Schnittlinie 6, während die Dorne des etwas kleineren Dornrades 10 gegen die Lappen 9 mit der halbkreisförmigen Schnittlinie 8 gerichtet sind.

Im Anschluß an diese beiden Dornräder 10,11 ist eine Schiene 12 vorgesehen, welche unter den Lappen 7 greift und diesen in seiner abgebogenen Stellung hält.

In den Fig. 5 und 6 ist die weitere Ausgestaltung der Vorrichtung dargestellt, die mit Leitschienen 13 bis 17 versehen ist, mit deren Hilfe die U-förmige Auffaltung des Kartonzuschnittes entlang der Faltlinien 2,3,4 und 5 erfolgt.

## Patentansprüche

1. Vorrichtung zum kontinuierlichen Aufrichten eines wenigstens annähernd U-förmig gefalteten Abschnittes eines Faltschachtelzuschnittes(1), wobei der Abschnitt zwei Reihen einander überdeckende und miteinander verbindbare Lappen (7,9) aufweist und wobei in Transportrichtung des Zuschnittes(1) konvergierende Leitschienen(13 bis 17) vorgesehen sind, zwischen denen der durch Faltlinien(2 bis 5) begrenzte Abschnitt des Zuschnittes(1) entlang dieser Faltlinien zu seiner U-Form aufgefaltet wird, **dadurch gekennzeichnet,** daß Dorne zweier Dornräder(10,11) die Lappen(7,9) aus der Ebene des Zuschnittes(1) geringfügig herausdrücken und daß hinter diesen Dornrädern(10,11) eine Schiene(12) vorgesehen ist, welche unter den vom einen Dornrad(11) abgebogenen Lappen(7) greift und diesen während des weiteren Faltvorganges des Zuschnittes(1) in der abgebogenen Stellung derart hält, daß der Lappen(7) sich unter den anderen Lappen(9) einschieben läßt.

2. Vorrichtung nach Anspruch 1, **dadurch gekennzeichnet,** daß die beiden Dornräder(10,11) axial hintereinander angeordnet sind und verschiedene, der Größe der Lappen(9,7) und deren Auslenkung angepaßte Dornhöhen aufweisen.

## Claims

1. Apparatus for the continuous erection of a section of a folding carton blank (1) that is folded into an at least approximate U-shape, where the section has two rows of flaps (7,9) that overlap and can be connected and where converging guide bars (13 to 17) are provided in the direction of blank (1) transport, between which the section of the blank (1) defined by folding lines (2 to 5) is folded into its U-shape along these folding lines, **wherein** mandrels on two mandrel wheels (10, 11) press the flaps (7,9) slightly out of the level of the blank (1) and **wherein** a bar (12) is provided behind these mandrel wheels (10,11), which engages the flap (7) pressed by one mandrel wheel (11) from underneath and during the continued process of folding the blank (1) holds this flap in the position into which it has been pressed in such a way that the flap (7) can be inserted beneath the other flap (9).

2. Apparatus according to claim 1, wherein the two mandrel wheels (10,11) are located axially behind each other and have different mandrel heights adapted to the size of the flaps (9,7) and their displacement.

## Revendications

1. Dispositif pour dresser de façon continue au moins un tronçon plié approximativement en forme de U d'une pièce découpée (1) du type boîte pliante, dans laquelle le tronçon a deux séries de languettes (7, 9) se recouvrant mutuellement et pouvant être reliées ensemble et dans laquelle sont prévus dans le sens de transport de la pièce découpée (1) des rails de guidage (13 à 17) convergents, entre lesquels le tronçon de la pièce (1) délimité par les lignes de pliage (2 à 5) est amené par pliage à sa forme en U le long de ces lignes de pliage, caractérisé en ce que :
- les poinçons de deux roues (10, 11) font sortir par faible pression les languettes du plan de la pièce découpée (1), et
- un rail (12) est prévu derrière ces roues (10, 11), pour faire prise sous la languette (7) pliée par une roue (11) et la maintenir dans la position pliée pendant tout le reste du procédé de pliage de la pièce découpée (1), de façon que la languette (7) puisse être introduite en glissant, sous l'autre languette (9).

2. Dispositif selon la revendication 1, caractérisé en ce que :
- les deux roues à poinçons (10, 11) sont disposées axialement l'une derrière l'autre et ont des hauteurs de poinçon différentes, adaptées à la grandeur des languettes (9, 7) et à leur extension.
